# EUROPÄISCHE PATENTSCHRIFT

(11) **EP 1 257 742 B1**
(45) Veröffentlichungstag und Bekanntmachung des Hinweises auf die Patenterteilung: **02.11.2006**
(21) Anmeldenummer: 01905645.6
(22) Anmeldetag: 05.01.2001
(51) Int. Cl.: F04F 5/46

(54) **MEHRZAHL VON VAKUUMERZEUGEREINHEITEN**
PLURALITY OF VACUUM GENERATION UNITS
PLURALITE D'UNITES D'OBTENTION DU VIDE

(30) Priorität: 26.02.2000 DE 10009164
(43) Veröffentlichungstag der Anmeldung: 20.11.2002
(73) Patentinhaber: FESTO AG & Co, 73734 Esslingen (DE)
(72) Erfinder: BERNER, Michael, 73230 Kirchheim (DE); SCHNATTERER, Jürgen, 72649 Wolfschlugen (DE)
(74) Vertreter: Abel, Martin
(86) Internationale Anmeldenummer: PCT/EP2001/000056
(87) Internationale Veröffentlichungsnummer: WO 2001/063129

(56) Entgegenhaltungen:
- DE-A- 19 727 158
- DE-C- 239 385
- FR-A- 1 007 508
- US-A- 1 484 345
- US-A- 4 861 232
- PATENT ABSTRACTS OF JAPAN vol. 010, no. 227 (M-505), 7. August 1986 (1986-08-07) -& JP 61 061999 A (SHOKETSU KINZOKU KOGYO CO LTD), 29. März 1986 (1986-03-29)

## Beschreibung

Die Erfindung betrifft eine Mehrzahl von gemeinsam oder unabhängig voneinander verwendbaren Vakuumerzeugereinheiten, die jeweils ein Gehäuse aufweisen, das intern mit mindestens einer Ejektoraufnahme versehen ist, die mit einem eine Einspeiseöffnung, eine Austrittsöffnung und eine Ansaugöffnung enthaltenden Ejektoreinsatz bestückt ist, wobei die Gehäuse zumindest hinsichtlich der Querabmessungen mindestens einer Ejektoraufnahme konstruktiv übereinstimmen und die einzelnen Vakuumerzeugereinheiten in jeweils mindestens einer ihrer in den Querabmessungen übereinstimmenden Ejektoraufnahmen mit voneinander abweichende Fluidströmungswege vorgebenden unterschiedlichen Typen von Ejektoreinsätzen bestückt sind.

Aus der US-A-4 861 232 geht eine Mehrzahl von Vakuumerzeugereinheiten hervor, die batteriartig aufgereiht sind und jeweils dazu dienen, einen Unterdruck bzw. ein Vakuum zu erzeugen, welches bei der Handhabung von Gegenständen zur Anwendung gelangt. Jede Vakuumerzeugereinheit ist im Innern mit Hohlräumen versehen, unter denen sich eine Ejektoraufnahme befindet, in der ein Ejektoreinsatz untergebracht ist. Im Betrieb wird der Ejektoreinsatz von Druckluft durchströmt, was an einer seitlichen Ansaugöffnung eine Saugwirkung hervorruft, die an einer angeschlossenen Saugeinheit einen Unterdruck erzeugen kann, wenn diese an einen zu manipulierenden Gegenstand angesetzt ist. Der Ejektoreinsatz erfüllt somit die Funktion einer Strahlpumpe. Die einzelnen Vakuumerzeugereinheiten sind bei diesem Stand der Technik identisch ausgebildet und auf einen ganz bestimmten Anwendungszweck zugeschnitten, was einem universelleren Einsatz entgegensteht.

Vakuumerzeugereinheiten der eingangs genannten Art sind mit der aus der US-A-1 484 345 bekannten Anordnung realisierbar. Das Gehäuse der Vakuumeinheiten beinhaltet mehrere identisch gestaltete Ejektoraufnahmen zur Aufnahme unterschiedlicher Typen von mehrteiligen Ejektoreinsätzen, die voneinander abweichende Fluidströmungswege vorgeben. Die Ejektoreinsätze bestehen jeweils aus einer Düse und einem diesbezüglich unabhängigen Austrittsrohr.

Es ist die Aufgabe der vorliegenden Erfindung, Maßnahmen zu treffen, die auf flexible und kostengünstige Weise die Realisierung verschiedenartiger Vakuumerzeugereinheiten ermöglichen.

Zur Lösung dieser Aufgabe ist vorgesehen, dass die unterschiedlichen Typen von Ejektoreinsätzen jeweils patronenartig ausgebildet und als Baueinheit in die zugeordnete Ejektoraufnahme eingesetzt sind.

Auf der Basis von Vakuumerzeugereinheiten, deren Gehäuse über Ejektoraufnahmen mit einheitlichen Querabmessungen und insbesondere mit einheitlichen Durchmessern verfügen, lassen sich somit durch Verwendung querschnittsmäßig angepasster, hinsichtlich der definierten Fluidströmungswege jedoch voneinander abweichender Ejektoreinsätze unterschiedliche Bauformen realisieren. Es besteht insbesondere die Möglichkeit, zur Definition der im Gehäuse einer jeweiligen Vakuumerzeugereinheit verlaufenden Kanäle - in der Regel ein Einspeisekanal, ein Austrittskanal und ein Ansaugkanal - einen Ejektoreinsatz in die betreffende Ejektoraufnahme einzusetzen, der spezifische Fluidströmungswege für das hindurchströmende Fluid, in der Regel Druckluft, definiert. Auf diese Weise lassen sich Vakuumerzeugereinheiten bereitstellen, die, bedingt durch eine Bestückung mit unterschiedlichen Typen von Ejektoreinsätzen, voneinander abweichende Anschlussformen ermöglichen, um so anwendungsspezifisch die Funkton der Gehäusekanäle hinsichtlich Einspeisung, Austritt und Ansaugen von Medium festzulegen. Besondere Vorteile hinsichtlich der Fertigung und Montage stellen sich ein, weil die Ejektoreinsätze patronenartig ausgebildet und als Baueinheit in die jeweils zugeordnete Ejektoraufnahme eingesetzt sind. Dabei kann es sich allerdings durchaus um mehrteilige Ejektoreinsätze handeln, deren Bestandteile vor der Montage zu einer Ejektorpatrone bzw. Ejektorkartusche zusammengefügt werden können.

Vorteilhafte Weiterbildungen der Erfindung gehen aus den Unteransprüchen hervor.

Die Gehäuse der einzelnen Vakuumerzeugereinheiten können über die gleiche Außengestaltung verfügen, um unabhängig von der Funktionsweise einheitliche Bauformen zu ermöglichen, bei deren Herstellung man zumindest größtenteils auf identische Werkzeuge zurückgreifen kann.

Die Vakuumerzeugereinheiten können als eigenständige Produkte realisiert werden. Daneben besteht aber auch die Möglichkeit, die Vakuumerzeugereinheiten als Bestandteile eigenständiger fluidtechnischer Einrichtungen auszuführen, indem ihre Gehäuse von einem Bestandteil einer eine andere als eine vakuumerzeugende Hauptfunktion besitzenden fluidtechnischen Einrichtung gebildet werden. Hier ist beispielsweise daran gedacht, als Gehäuse für eine oder mehrere Vakuumerzeugereinheiten einen Bestandteil einer Antriebseinrichtung, eines Ventils oder einer Saugeinheit einer Vakuumhandhabungsvorrichtung heranzuziehen.

Eine oder mehrere Vakuumerzeugereinheiten können in ihrem Gehäuse über mehrere, querschnittsmäßig übereinstimmende Ejektoraufnahmen verfügen, die mit dem gleichen oder mit unterschiedlichen Typen von Ejektoreinsätzen bestückt sind. Es besteht auch die Möglichkeit, mehrere in einem Gehäuse ausgebildete Ejektoraufnahmen fluidisch miteinander zu verschalten, um komplexere Steuerungsaufgaben zu bewältigen.

Um die Gehäuse der Vakuumerzeugereinheiten mit weitgehend übereinstimmenden Merkmalen ausführen zu können, empfiehlt sich eine Realisierung der Ejektoreinsätze mit zumindest im wesentlichen gleicher Baulänge.

Die Montage der Ejektoreinsätze in der zugeordneten Ejektoraufnahme geschieht vorzugsweise durch Einstecken von einer axialen Stirnseite der betreffenden Ejektoraufnahme her. Um auf zusätzliche Befestigungsmittel verzichten zu können, können die Ejektoreinsätze eingepresst sein, so dass sie allein durch den sich dabei einstellenden Kraftschluss sicher fixiert sind.

Um ungewollte Fluidströmungen zu verhindern, ist es empfehlenswert, die Ejektoreinsätze am Außenumfang mit einer sich aus einer oder mehreren Dichtungen zusammensetzenden Dichtungsanordnung zu versehen, die im eingesetzten Zustand mit der Innenfläche der zugeordneten Ejektoraufnahme dichtend zusammenwirkt.

Regelmäßig werden die Ejektoreinsätze dahingehend ausgebildet sein, dass sie für das hindurchströmende Fluid über insgesamt drei Öffnungen verfügen, von denen sich zwei an den beiden axial entgegengesetzt orientierten Stirnseiten und eine weitere im dazwischenliegenden seitlichen Bereich befinden. Dabei handelt es sich um eine Einspeiseöffnung, eine Austrittsöffnung und eine Ansaugöffnung, die jeweils mit einem im zugeordneten Gehäuse verlaufenden Einspeisekanal, Austrittskanal und Ansaugkanal kommunizieren können.

Bei einem möglichen Typ der Ejektoreinsätze können die stirnseitigen Öffnungen die Einspeiseöffnung und die Austrittsöffnung bilden, während die seitliche Öffnung als Ansaugöffnung fungiert. Hiervon abweichende Strömungswege im Ejektoreinsatz ergeben sich bei einem Typ, dessen axiale Öffnungen die Einspeiseöffnung und die Ansaugöffnung bilden, während die seitliche Öffnung die Austrittsöffnung darstellt. Ein ebenfalls besonders zweckmäßiger Typ von Ejektoreinsätzen sieht axialseitig eine Ansaugöffnung und eine Austrittsöffnung vor, während die seitliche Öffnung die Einspeiseöffnung bildet. Es lassen sich also je nach Anwendungsfall durch entsprechende Ausgestaltung des Ejektoreinsatzes verschiedene Anschlussformen realisieren.

Nachfolgend wird die Erfindung anhand der beiliegenden Zeichnung näher erläutert. Diese zeigt anhand der Figuren 1 bis 3 mehrere, nach Bedarf sowohl gemeinsam als auch unabhängig voneinander betreibbare Vakuumerzeugereinheiten, die mit unterschiedlichen Typen von Ejektoreinsätzen bestückt sind. Es handelt sich jeweils um Längsschnittdarstellungen.

Die Vakuumerzeugereinheiten 1 verfügen jeweils über ein Gehäuse 2, das im Innern mit einem länglichen Hohlraum versehen ist, der eine Ejektoraufnahme 3 bildet.

Das Gehäuse 2 kann gleichzeitig mit mehreren Ejektoraufnahmen 3 versehen sein, die nebeneinander platziert sind. Beim Ausführungsbeispiel würde sich in diesem Falle anbieten, eine weitere Ejektoraufnahme 3 neben der vorhandenen in demjenigen Bereich unterzubringen, der unterhalb der Zeichenebene liegt. Diese Ejektoraufnahmen können bei Bedarf durch geeignete Kanäle fluidisch miteinander verschaltet sein, um besondere Funktionalitäten zu erzielen.

Die Ejektoraufnahmen 3 der in der Zeichnung gezeigten Vakuumerzeugereinheiten 1 sind jeweils zylindrisch und dabei vorzugsweise kreiszylindrisch gestaltet. Untereinander besitzen sie identische Querabmessungen mit übereinstimmender Querschnittskontur, wobei die Durchmesser gleich sind.

An jede Ejektoraufnahme 3 schließt sich an einer Axialseite ein erster Gehäusekanal 4 und an der entgegengesetzten Stirnseite ein zweiter Gehäusekanal 5 an. Ein dritter Gehäusekanal 6 mündet seitlich in die Ejektoraufnahme 3 ein. Alle drei Gehäusekanäle 4, 5, 6 sind zur Außenfläche des Gehäuses 2 geführt und somit von außen her zugänglich.

Ins Innere einer jeweiligen Ejektoraufnahme 3 ist eine Ejektorvorrichtung eingesetzt, die als Ejektoreinsatz 7 bezeichnet wird. Dieser Ejektoreinsatz 7 hat eine längliche Gestalt mit zumindest partiell an die Innenkontur der Ejektoraufnahme 3 angepasster Außenkontur, so dass er in Querrichtung möglichst spielfrei in der Ejektoraufnahme 3 fixiert ist. Bevorzugt entspricht die Länge des Ejektoreinsatzes 7 zumindest in etwa derjenigen der Ejektoraufnahme 3. Auch verfügen die bei den einzelnen Vakuumerzeugereinheiten 1 verwendeten Ejektoreinsätze 7 untereinander vorzugsweise über die gleiche Baulänge.

Die Ejektoreinsätze 7 sind im Innern mit Kanälen bzw. Hohlräumen ausgestattet, die zu Öffnungen an der Außenfläche des jeweiligen Ejektoreinsatzes 7 führen. Eine erste Öffnung 11 und eine zweite Öffnung 12 sind an den beiden axial entgegengesetzt orientierten Stirnseiten des Ejektoreinsatzes 7 angeordnet und kommunizieren dort mit dem ersten bzw. zweiten Gehäusekanal 4, 5. Eine dritte Öffnung 13 befindet sich in dem axial zwischen der ersten und zweiten Öffnung 11, 12 liegenden Bereich an der Längsseite des Ejektoreinsatzes 7 und steht mit dem dritten Gehäusekanal 6 in Verbindung.

Die Ejektoreinsätze sind zwar hinsichtlich ihrer Quer- und Längenabmessungen vorzugsweise identisch ausgebildet, unterscheiden sich allerdings in den Fluidströmungswegen, die durch die mit den drei Öffnungen 11, 12, 13 kommunizierenden internen Kanäle bzw. Hohlräume im Innern des jeweiligen Ejektoreinsatzes 7 definiert werden. Es handelt sich also um voneinander abweichende Bauarten bzw. Typen von Ejektoreinsätzen 7, die nachfolgend zur besseren Unterscheidung ergänzend mit den Bezugsziffern 7a, 7b und 7c identifiziert sind.

Bei der Anordnung gemäß Fig. 1 bildet der erste Gehäusekanal 4 einen Einspeisekanal 14, über den ein unter Druck stehendes Fluid, in der Regel Druckluft, eingespeist wird, das über die zugeordnete erste Öffnung 11 in den Ejektoreinsatz 7a einströmt. Die erste Öffnung 11 bildet also eine Einspeiseöffnung 17.

An die Einspeiseöffnung 17 schließt sich ein axial verlaufender Düsenkanal 21 an, in dem das einströmende Druckmedium beschleunigt wird, bis es an einer Düsenöffnung 22 mit hoher Geschwindigkeit austritt, um anschließend in einen axial beabstandeten Fangdüsenkanal 23 einzutreten, der andernends die zweite Öffnung 12 aufweist, bei der es sich folglich um eine Austrittsöffnung 18 handelt. Von dort gelangt das Druckmedium in den einen Austrittskanal 15 bildenden zweiten Gehäusekanal 5, über den es zur Atmosphäre ausgeblasen werden kann.

Beim Übergang vom Düsenkanal 21 zum beabstandeten Fangdüsenkanal 23 stellt sich in dem dazwischenliegenden Zwischenraum 24 ein Unterdruck ein, der sich bis zu der mit diesem Zwischenraum 24 in Verbindung stehenden dritten Öffnung 13 fortsetzt, die somit als Ansaugöffnung 19 bezeichnet werden kann. Sie steht mit dem dritten Gehäusekanal 6 in Verbindung, der einen Ansaugkanal 16 bildet, welcher über einen weiterführenden Kanal 25 mit einem abzusaugenden, einem Vakuum auszusetzenden Bereich 26 verbindbar ist.

Der weiterführende Kanal 25 kann insbesondere von einer starren oder flexiblen Fluidleitung gebildet sein. Bei dem abzusaugenden Bereich 26 handelt es sich beispielsweise um den Innenraum einer Saugeinheit 27, beispielsweise eines Saugnapfes. Wird die Saugeinheit 27 unter Überdeckung ihrer Öffnung an einen Gegenstand angesetzt und ihr den abzusaugenden Bereich 26 bildender Innenraum abgesaugt, entsteht ein Vakuum, welches ein Anhaften des Gegenstandes an der Saugeinheit 27 bewirkt und eine beliebige Handhabung dieses Gegenstandes, beispielsweise einen Transport, ermöglicht.

Die Einspeisung des Druckmediums in den Einspeisekanal 14 erfolgt zweckmäßigerweise ebenfalls über eine geeignete Fluidleitung, die in der Zeichnung aber nicht näher dargestellt ist. Auch das am Austrittskanal 15 austretende Druckmedium kann über eine angeschlossene Fluidleitung abgeführt werden. Um derartige Leitungen bequem anschließen zu können, sind beim Ausführungsbeispiel der Fig. 1 sämtlichen drei Gehäusekanälen 4, 5, 6 geeignete Befestigungsmittel 28 zugeordnet, die hier vorzugsweise als Steckverbindungseinrichtungen ausgeführt sind, welche eine lösbare Befestigung der betreffenden Fluidleitung gestatten.

Über eine entsprechende Ausrüstung mit Befestigungsmitteln 28 verfügt auch die Vakuumerzeugereinheit 1 der Fig. 2. Hingegen zeigt die Fig. 3 eine Alternativbauform, bei der die Befestigungsmittel 28 als Schraubgewinde ausgeführt sind. Der Austrittskanal 15 lässt sich auf diese Weise mit einem Schalldämpfer ausrüsten, was ein geräuscharmes unmittelbares Ausblasen der Druckluft an die nähere Umgebung gestattet.

Beim Ausführungsbeispiel der Fig. 1 wird nach alledem der Ejektoreinsatz 7a von dem den Unterdruck erzeugenden Druckmedium axial linear durchströmt, und die Absaugung erfolgt seitlich. Zur besseren Übersichtlichkeit ist der Einspeisebereich zusätzlich mit der Bezeichnung "P", der Austrittsbereich mit der Bezeichnung "R" und der Ansaugbereich mit der Bezeichnung "V" versehen. Dies gilt auch für die anderen Figuren.

Bei dem Ejektoreinsatz 7b der in Fig. 2 abgebildeten Vakuumerzeugereinheit 1 stellt die erste Öffnung 11 wiederum die Einspeiseöffnung 17 dar. Hingegen sind, verglichen mit Fig. 1, die Austrittsöffnung 18 und die Ansaugöffnung 19 vertauscht. Somit bildet die zweite Öffnung 12 die Ansaugöffnung 19, und der zweite Gehäusekanal 5 stellt den Ansaugkanal 16 dar. Dementsprechend ist die Austrittsöffnung 18 von der dritten Öffnung 13 gebildet, und bei dem dritten Gehäusekanal 6 handelt es sich um den Austrittskanal 15.

Die Funktionsweise des Ejektoreinsatzes 7b im Zusammenhang mit der Erzeugung des Unterdruckes entspricht prinzipiell der oben erläuterten. Durch die Vertauschung der genannten Öffnungen ergibt sich allerdings ein abweichender Verlauf des Fangdüsenkanals 23, was zu einer seitlichen Umlenkung der Druckluft beim Hindurchströmen durch den Ejektoreinsatz 7b führt. Die Ansaugströmung verläuft stattdessen im wesentlichen in axialer Richtung im Innern des Ejektoreinsatzes 7b am Fangdüsenkanal 23 vorbei. Der entsprechende Verbindungskanal ist bei 32 gekennzeichnet.

Ein weiterer bevorzugter Typ eines Ejektoreinsatzes 7c ist aus Fig. 3 ersichtlich. Hier bildet die seitlich angeordnete dritte Öffnung 13 die Einspeiseöffnung 17, wobei dementsprechend der dritte Gehäusekanal 6 den Einspeisekanal 14 darstellt. Die Austrittsöffnung 18 ist von der zweiten Öffnung 12 gebildet, die Ansaugöffnung 19 von der ersten Öffnung 11. Folglich sind hier der Austrittskanal 15 und der Ansaugkanal 16 axial orientiert und vom zweiten bzw. ersten Gehäusekanal 5, 6 gebildet.

Bei der Vakuumerzeugereinheit 1 der Fig. 3 erfährt die seitlich zugeführte Druckluft im Ejektoreinsatz 7b eine Umlenkung in die axiale Richtung. Der Saugstrom hingegen durchsetzt den Ejektoreinsatz 7b koaxial.

Die ersten, zweiten und dritten Gehäusekanäle 4, 5, 6 sind in den verschiedenen Gehäusen 2 so angeordnet, dass sie in Bereichen mit der jeweils zugeordneten Ejektoraufname 3 kommunizieren, die innerhalb der verschiedenen Gehäuse mit Bezug zur jeweiligen Ejektoraufnahme zumindest annähernd identisch platziert sind. Indem auch bei den einzelnen Ejektoreinsätzen 7a, 7b, 7c untereinander eine identische geometrische Anordnung der ersten, zweiten und dritten Öffnungen 11, 12, 13 erfolgt, besteht die Möglichkeit, ein und dasselbe.Gehäuse 2 nach Wahl mit einem beliebigen der Ejektoreinsätze 7a, 7b, 7c auszurüsten, um nach Bedarf unterschiedliche Anschlussformen und Funktionsweisen zu realisieren. Unabhängig vom Typ des eingesetzten Ejektoreinsatzes 7a, 7b, 7c stehen die Gehäusekanäle 4, 5, 6 unter Berücksichtigung der durch den betreffenden Ejektoreinsatz definierten Fluidströmungswege zuordnungsrichtig mit den vom Ejektoreinsatz vorgegebenen Öffnungen in Verbindung.

Die Gehäuse der einzelnen Vakuumerzeugereinheiten 1 können untereinander über eine zumindest annähernd identische Außengestaltung verfügen. Es besteht auch insbesondere die Möglichkeit, eine Mehrzahl von Vakuumerzeugereinheiten 1 mit identischen Gehäusen 2 auszuführen, wobei sich lediglich durch die Bestückung mit unterschiedlichen Typen von Ejektoraufnahmen 3 eine funktionelle Unterscheidung ergibt.

Die Fig. 1 und 2 zeigen zwei Vakuumerzeugereinheiten 1 als selbständige Einrichtungen, wobei sich die Gehäuse in ihren Außenabmessungen unterscheiden. Im Falle der Fig. 3 hingegen ist das Gehäuse 2 der Vakuumerzeugereinheit 1 von einem Bestandteil einer fluidtechnischen Einrichtung 32 gebildet, deren Hauptfunktion eine andere als eine vakuumerzeugende Funktion ist. Die Hauptfunktion dieser fluidtechnischen Einrichtung kann beispielsweise eine Antriebsfunktion oder eine Ventilfunktion sein, wobei das Gehäuse 2 von einem Bestandteil und vorzugsweise vom Gehäuse eines fluidbetätigten Antriebes oder eines Steuerventils repräsentiert werden kann. Im konkreten Fall der Fig. 3 handelt es sich bei dem Gehäuse 2 um das Gehäuse einer Saugeinheit 27, wie sie exemplarisch in Fig. 1 angedeutet ist, wobei es sich konkret um den Halter dieser Saugeinheit handeln kann. Der Ejektoreinsatz 7 kann also direkt in eine Saugeinheit 27 integriert sein.

Bevorzugt sind die Ejektoreinsätze 7 wie bei den gezeigten Ausführungsbeispielen patronenartig ausgebildet und können als Ejektorpatronen oder Ejektorkartuschen bezeichnet werden, die durch eine Steckmontage von einer Axialseite her in die betreffende Ejektoraufnahme 3 einsetzbar sind. Beim Ausführungsbeispiel können sie durch den ersten Gehäusekanal 4 hindurch in die Ejektoraufnahme 3 eingeschoben werden, wobei die gewünschte Endposition durch gehäuseseitige Anschlagmittel vorgegeben wird, die in den Einsteckweg ragen und an denen der Ejektoreinsatz 7 bei Erreichen der gewünschten Position zur Anlage gelangt. Je nach Ausgestaltung der Ejektoreinsätze 7 können auch noch Positioniermittel vorhanden sein, die das Einsetzen der Ejektoreinsätze 7 nur mit einer ganz bestimmten Winkellage ermöglichen. Zweckmäßigerweise sind die Ejektoreinsätze 7 jedoch so ausgebildet, dass sie ihre Funktion ungeachtet der Drehwinkellage erfüllen.

Beim Ausführungsbeispiel enthalten die Ejektoreinsätze 7 jeweils einen länglichen Ejektorkörper 31, der sich aus zwei axial ein Stück weit ineinandergreifenden und koaxial zueinander angeordneten ersten und zweiten Teilen 34, 35 zusammensetzt. Die Anordnung ist zweckmäßigerweise so getroffen, dass diese beiden Teile 34, 35 vor der Montage in der Ejektoraufnahme 3 zusammengefügt werden, also schon vor dem Einsetzen in die Ejektoraufnahme 3 eine Baueinheit bilden. Die beiden Teile 34, 35 können insbesondere fest zusammengesteckt sein. Eine Schraub-, Klebe- oder Schweißverbindung wäre ebenfalls möglich.

Bei allen Ejektoreinsätzen 7 ist am ersten Teil 34 die erste Öffnung 11 und am zweiten Teil 35 die zweite Öffnung 12 vorgesehen. Die dritte Öffnung 13 kann, wie bei den Ausführungsbeispielen der Fig. 1 und 3, von Zwischenräumen zwischen den beiden Teilen 34, 35 definiert sein, kann aber auch direkt in nur einem der beiden Teile 34, 35 ausgebildet sein. Bei der Vakuumerzeugereinheit 1 der Fig. 2 befindet sie sich im zweiten Teil 35.

Bevorzugt handelt es sich bei dem ersten Teil 34.des Ejektorkörpers 31 um ein Metallteil, während das zweite Teil 35 aus Kunststoffmaterial besteht.

Bei der besonders vorteilhaften Patronenbauform des bei der Vakuumerzeugereinheit 1 der Fig. 1 vorgesehenen Ejektoreinsatzes 7, 7a befindet sich der Fangdüsenkanal 23 in einem sich außen von der Austrittsöffnung 18 zur Düsenöffnung 12 hin konisch verjüngenden Körper 36, an dessen verjüngtem Endbereich außen mehrere in Umfangsrichtung beabstandete Haltearme 37 einstückig angesetzt sind, die sich zum ersten Teil 34 hin erstrecken und wiederum einstückig mit einem Ringkörper 38 verbunden sind, der koaxial auf das erste Teil 34 aufgesteckt ist. Die Zwischenräume zwischen den in Umfangsrichtung benachbarten Haltearmen 37 definieren die Ansaugöffnung 19.

Es versteht sich, dass die patronenartigen Ejektoreinsätze auch bei einzelnen Vakuumerzeugereinheiten 1 eingesetzt werden können, wobei vor allem die in Fig. 1 gezeigte Bauform besondere herstellungstechnische und funktionelle Vorteile hat.

Um Fehlströmungen des Druckmediums zu verhindern, ist ein jeweiliger Ejektoreinsatz 7 unter Abdichtung in die zugeordnete Ejektoraufnahme 3 eingesetzt. Hierzu kann der Ejektoreinsatz 7 wie abgebildet am Außenumfang mit einer sich aus einer oder mehreren Dichtungen zusammensetzenden Dichtungsanordnung 42 versehen sein, die an der Innenfläche der Ejektoraufnahme 3 zur Anlage gelangt. Die Dichtungsanordnung 42 umschließt den Ejektorkörper 31 konzentrisch und kann auf Grund ihrer gummielastischen Eigenschaften vorzugsweise auch herangezogen werden, um eine kraftschlüssige Fixierung der Ejektoreinsätze 7 im Presssitz innerhalb der Ejektoraufnahmen 3 zu gewährleisten, so dass keine weiteren Befestigungsmaßnahmen erforderlich sind.

Bei den Ausführungsbeispielen verfügt die Dichtungsanordnung 42 über zwei axial mit Abstand zueinander angeordnete ringförmige Dichtungen, deren eine am ersten Teil 34 und deren andere am zweiten Teil 35 angeordnet und insbesondere in einer am betreffenden Teil vorgesehenen Ringnut gehalten ist.

## Patentansprüche

1. Mehrzahl von gemeinsam oder unabhängig voneinander verwendbaren Vakuumerzeugereinheiten (1), die jeweils ein Gehäuse (2) aufweisen, das intern mit mindestens einer Ejektoraufnahme (3) versehen ist, die mit einem eine Einspeiseöffnung (17), eine Austrittsöffnung (18) und eine Ansaugöffnung (19) enthaltenden Ejektoreinsatz (7) bestückt ist, wobei die Gehäuse (2) zumindest hinsichtlich der Querabmessungen mindestens einer Ejektoraufnahme (3) konstruktiv übereinstimmen und die einzelnen Vakuumerzeugereinheiten (1) in jeweils mindestens einer ihrer in den Querabmessungen übereinstimmenden Ejektoraufnahmen (3) mit voneinander abweichende Fluidströmungswege vorgebenden unterschiedlichen Typen von Ejektoreinsätzen (7) bestückt sind, **dadurch gekennzeichnet, dass** die unterschiedlichen Typen von Ejektoreinsätzen (7) jeweils patronenartig ausgebildet und als Baueinheit in die zugeordnete Ejektoraufnahme (3) eingesetzt sind.

2. Mehrzahl von Vakuumerzeugereinheiten nach Anspruch 1, **dadurch gekennzeichnet, dass** die Gehäuse (2) der einzelnen Vakuumerzeugereinheiten (1) über die gleiche Außengestaltung verfügen.

3. Mehrzahl von Vakuumerzeugereinheiten nach Anspruch 1 oder 2, **dadurch gekennzeichnet, dass** mindestens ein Gehäuse (2) der Vakuumerzeugereinheiten (1) von einem Bestandteil einer ausschließlich oder zusätzlich eine andere als eine vakuumerzeugende Hauptfunktion besitzenden fluidtechnischen Einrichtung (32) gebildet ist.

4. Mehrzahl von Vakuumerzeugereinheiten nach Anspruch 3, **dadurch gekennzeichnet, dass** mindestens eine ein Gehäuse (2) der Vakuumerzeugereinheiten (1) bildende fluidtechnische Einrichtung (32) von einem fluidbetätigten Antrieb, von einem Ventil oder von der Saugeinheit (27) einer Vakuumhandhabungsvorrichtung gebildet ist.

5. Mehrzahl von Vakuumerzeugereinheiten nach einem der Ansprüche 1 bis 4, **dadurch gekennzeichnet, dass** mindestens eine Vakuumerzeugereinheit (1), in ihrem Gehäuse (2) über mehrere Ejektoraufnahmen (3) verfügt, die fluidisch miteinander verschaltet sein können.

6. Mehrzahl von Vakuumerzeugereinheiten nach einem der Ansprüche 1 bis 5, **dadurch gekennzeichnet, dass** die unterschiedlichen Typen von Ejektoreinsätzen (7) über zumindest im wesentlichen die gleiche Baulänge verfügen.

7. Mehrzahl von Vakuumerzeugereinheiten nach einem der Ansprüche 1 bis 6, **dadurch gekennzeichnet, dass** die unterschiedlichen Typen von Ejektoreinsätzen (7) jeweils durch Steckmontage von einer axialen Stirnseite her in die zugeordnete Ejektoraufnahme (3) eingesetzt sind.

8. Mehrzahl von Vakuumerzeugereinheiten nach Anspruch 7, **dadurch gekennzeichnet, dass** die Ejektoreinsätze (7) in die zugeordnete Ejektoraufnahme (3) eingepresst und darin kraftschlüssig fixiert sind.

9. Mehrzahl von Vakuumerzeugereinheiten nach einem der Ansprüche 1 bis 8, **dadurch gekennzeichnet, dass** die Ejektoreinsätze (7) am Außenumfang mit einer Dichtungsanordnung (42) versehen sind, die mit der Innenfläche der zugeordneten Ejektoraufnahme (3) zusammenwirkt.

10. Mehrzahl von Vakuumerzeugereinheiten nach einem der Ansprüche 1 bis 9, **dadurch gekennzeichnet, dass** die Ejektoreinsätze (7) einen sich aus zwei axial ein Stück weit ineinandergreifenden und koaxial zueinander angeordneten Teilen (34, 35) zusammensetzenden Ejektorkörper (31) aufweisen.

11. Mehrzahl von Vakuumerzeugereinheiten nach einem der Ansprüche 1 bis 10, **dadurch gekennzeichnet, dass** die Ejektoreinsätze (7) für das hindurchströmende Fluid jeweils über zwei den beiden axial entgegengesetzt orientierten Stirnseiten zugeordnete erste und zweite Öffnungen (11, 12) sowie über eine dazwischenliegende seitliche dritte Öffnung (13) verfügen, die eine Einspeiseöffnung (17), eine Austrittsöffnung (18) und eine Ansaugöffnung (19) bilden.

12. Mehrzahl von Vakuumerzeugereinheiten nach Anspruch 11, **dadurch gekennzeichnet, dass** bei einem Typ (7a) der Ejektoreinsätze (7) die Strömungswege so definiert sind, dass die erste Öffnung (11) die Einspeiseöffnung (17), die zweite Öffnung (12) die Austrittsöffnung (18) und die dritte Öffnung (13) die Ansaugöffnung (19) bildet.

13. Mehrzahl von Vakuumerzeugereinheiten nach Anspruch 11 oder 12, **dadurch gekennzeichnet, dass** bei einem Typ (7b) der Ejektoreinsätze (7) die Strömungwege so definiert sind, dass die erste Öffnung (11) die Einspeiseöffnung (17), die zweite Öffnung (12) die Ansaugöffnung (19) und die dritte Öffnung (13) die Austrittsöffnung (18) bildet.

14. Mehrzahl von Vakuumerzeugereinheiten nach einem der Ansprüche 11 bis 13, **dadurch gekennzeichnet, dass** bei einem Typ (7c) der Ejektoreinsätze (7) die Strömungswege so definiert sind, dass die erste Öffnung (11) die Ansaugöffnung (19), die zweite Öffnung (12) die Austrittsöffnung (18) und die dritte Öffnung (13) die Einspeiseöffnung (17) bildet.

15. Mehrzahl von Vakuumerzeugereinheiten nach einem der Ansprüche 1 bis 14, **dadurch gekennzeichnet, dass** jede Vakuumerzeugereinheit (1) in ihrem Gehäuse (2) mit Gehäusekanälen (4, 5, 6) versehen ist, die unabhängig vom Typ (7a, 7b, 7c) des eingesetzten Ejektoreinsatzes (7) unter Berücksichtigung der durch diesen Typ (7a, 7b, 7c) definierten Fluidströmungswege zuordnungsrichtig mit vom Ejektoreinsatz (7) vorgegebenen Öffnungen (11, 12, 13) in Verbindung stehen.

## Claims

1. Multiplicity of vacuum generator units (1) which may be used together or independently of one another, each having a casing (2) which is provided internally with an ejector mounting (3) equipped with an ejector insert (7) containing a feed port (17), an outlet port (18) and a suction port (19), wherein the casings (2) are structurally identical at least in respect of the lateral dimensions of at least one ejector mounting (3), and the individual vacuum generator units (1) are equipped, in each case in at least one of their ejector mountings (3) with identical lateral dimensions, with different types of ejector insert (7) presetting different fluid flow paths, **characterised in that** the different types of ejector insert (7) are in each case cartridge-like and are inserted as units in the assigned ejector mounting (3).

2. Multiplicity of vacuum generator units according to claim 1, **characterised in that** the casings (2) of the individual vacuum generator units (1) are of the same design.

3. Multiplicity of vacuum generator units according to claim 1 or 2, **characterised in that** at least one casing (2) of the vacuum generator units (1) is formed by a component of a fluidic device (32) having solely or additionally a main function other than that of vacuum creation.

4. Multiplicity of vacuum generator units according to claim 3, **characterised in that** at least one fluidic device (32) forming a casing (2) of the vacuum generator units (1) is formed by a fluid-actuated drive, a valve, or by the suction unit (27) of a vacuum handling unit.

5. Multiplicity of vacuum generator units according to any of claims 1 to 4, **characterised in that** one or more vacuum generator units (1) has in its casing (2) several ejector mountings (3) which may be fluidically inter-connected.

6. Multiplicity of vacuum generator units according to any of claims 1 to 5, **characterised in that** the different types of ejector insert (7) have at least substantially the same overall length.

7. Multiplicity of vacuum generator units according to any of claims 1 to 6, **characterised in that** each of the different types of ejector insert (7) is inserted by plugging into the assigned ejector mounting (3) from one axial end face.

8. Multiplicity of vacuum generator units according to claim 7, **characterised in that** the ejector inserts (7) are pressed into the assigned ejector mounting (3), in which they are non-positively fixed.

9. Multiplicity of vacuum generator units according to any of claims 1 to 8, **characterised in that** the ejector inserts (7) are provided on their outer periphery with a seal assembly (42) which works in conjunction with the inner face of the assigned ejector mounting (3).

10. Multiplicity of vacuum generator units according to any of claims 1 to 9, **characterised in that** the ejector inserts (7) have an ejector body (31) comprised of two parts (34, 35) engaging in one another axially for a short distance, and arranged coaxially to one another.

11. Multiplicity of vacuum generator units according to any of claims 1 to 10 **characterised in that**, for the fluid flowing through, the ejector inserts (7) each have two first and second ports (11, 12) assigned to the two axially opposite end faces, together with a side third port (13) lying in between, which form a feed port (17), an outlet port (18) and a suction port (19).

12. Multiplicity of vacuum generator units according to claim 11 **characterised in that**, in one type (7a) of ejector insert (7) the flow paths are so defined that the first port (11) forms the feed port (17), the second port (12) forms the outlet port (18) and the third port (13) forms the suction port (19).

13. Multiplicity of vacuum generator units according to claim 11 or 12 **characterised in that**, in one type (7b) of ejector insert (7) the flow paths are so defined that the first port (11) forms the feed port (17), the second port (12) forms the suction port (19) and the third port (13) forms the outlet port (18).

14. Multiplicity of vacuum generator units according to any of claims 11 to 13 **characterised in that**, in one type (7c) of ejector insert (7) the flow paths are so defined that the first port (11) forms the suction port (19), the second port (12) forms the outlet port (18) and the third port (13) forms the feed port (17).

15. Multiplicity of vacuum generator units according to any of claims 1 to 14, **characterised in that** each vacuum generator unit (1) is provided in its casing (2) with casing passages (4, 5, 6) which, irrespective of the type (7a, 7b, 7c) of ejector insert (7) used and taking into account the fluid flow paths defined by this type (7a, 7b, 7c), connect with correct assignment with ports (11, 12, 13) preset by the ejector insert (7).

## Revendications

1. Pluralité d'unités de production de vide (1) utilisables ensemble ou indépendamment les unes des autres, qui comportent chacune un boîtier (2) qui est doté intérieurement d'au moins un logement pour un éjecteur (3), qui est équipé d'un élément d'éjecteur (7) contenant une ouverture d'alimentation (17), une ouverture de sortie (18) et une ouverture d'aspiration (19), les boîtiers (2) coïncidant de par leur conception au moins du point de vue des dimensions transversales d'au moins un logement pour un éjecteur (3), et les différentes unités de production de vide (1) étantéquipées dans respectivement au moins un de leurs logements pour éjecteurs (3), coïncidant dans ses dimensions transversales, de types différents d'éléments d'éjecteurs (7) conditionnant des trajectoires de fluide qui diffèrent les unes des autres, **caractérisée en ce que** les différents types d'éléments d'éjecteurs (7) sont configurés chacun comme une cartouche et sont insérés comme unités de construction dans le logement pour éjecteur (3) affecté.

2. Pluralité d'unités de production de vide selon la revendication 1, **caractérisée en ce que** les boîtiers (2) des différentes unités de production de vide (1) disposent du même aménagement extérieur.

3. Pluralité d'unités de production de vide selon la revendication 1 ou 2, **caractérisée en ce qu'**au moins un boîtier (2) des unités de production de vide (1) est formé par un composant d'un dispositif technique à fluide (32) possédant exclusivement ou de manière additionnelle, d'une autre fonction principale que celle de génération de vide.

4. Pluralité d'unités de production de vide selon la revendication 3, **caractérisée en ce qu'**au moins un dispositif technique à fluide (32) formant un boîtier (2) des unités de production de vide (1) est formé par un entraînement actionné par fluide, par une vanne ou par l'unité d'aspiration (27) d'un dispositif de manipulation du vide.

5. Pluralité d'unités de production de vide selon l'une des revendications 1 à 4, **caractérisée en ce qu'**au moins une unité de production de vide (1) dispose dans son boîtier (2) de plusieurs logements pour des éjecteurs (3) qui peuvent être fluidiquement interconnectés les uns avec les autres.

6. Pluralité d'unités de production de vide selon l'une des revendications 1 à 5, **caractérisée en ce que** les différents types d'éléments d'éjecteurs (7) disposent au moins essentiellement les mêmes longueurs hors tout.

7. Pluralité d'unités de production de vide selon l'une des revendications 1 à 6, **caractérisée en ce que** les différents types d'éléments d'éjecteurs (7) sont introduits chacun par un montage par enfichage depuis une face frontale axiale dans le logement pour éjecteur (3) correspondant.

8. Pluralité d'unités de production de vide selon la revendication 7, **caractérisée en ce que** les éléments d'éjecteurs (7) sont introduits dans le logement pour éjecteur (3) correspondant à la presse et y sont fixés par adhérence.

9. Pluralité d'unités de production de vide selon l'une des revendications 1 à 8, **caractérisée en ce que** les éléments d'éjecteurs (7) sont dotés à la périphérie extérieure d'un arrangement de joints (42) qui coopère avec la surface intérieure du logement pour éjecteur (3) correspondant.

10. Pluralité d'unités de production de vide selon l'une des revendications 1 à 9, **caractérisée en ce que** les éléments d'éjecteurs (7) comportent un corps d'éjecteur (31) se composant de deux pièces (34, 35) venant en prise axialement sur une certaine distance l'une dans l'autre et disposées coaxialement l'une par rapport à l'autre.

11. Pluralité d'unités de production de vide selon l'une des revendications 1 à 10, **caractérisée en ce que** les éléments d'éjecteurs (7) disposent chacun pour le fluide qui les traverse de deux première et deuxième ouvertures (11, 12) affectées aux deux faces frontales, orientées de façon axialement opposée, ainsi que d'une troisième ouverture (13) latérale se trouvant entre les deux, qui forment une ouverture d'alimentation (17), une ouverture de sortie (18) et une ouverture d'aspiration (19).

12. Pluralité d'unités de production de vide selon la revendication 11, **caractérisée en ce que** pour un type (7a) des éléments d'éjecteurs (7), les voies d'écoulement sont définies de telle sorte que la première ouverture (11) forme l'ouverture d'alimentation (17), la deuxième ouverture (12) l'ouverture de sortie (18) et la troisième ouverture (13) l'ouverture d'aspiration (19).

13. Pluralité d'unités de production de vide selon la revendication 11 ou 12, **caractérisée en ce que** pour un type (7b) des éléments d'éjecteurs (7), les voies d'écoulement sont définies de telle sorte que la première ouverture (11) forme l'ouverture d'alimentation (17), la deuxième ouverture (12) l'ouverture d'aspiration (19) et la troisième ouverture (13) l'ouverture de sortie (18).

14. Pluralité d'unités de production de vide selon l'une des revendications 11 à 13, **caractérisée en ce que** pour un type (7c) des éléments d'éjecteurs (7), les voies d'écoulement sont définies de telle sorte que la première ouverture (11) forme l'ouverture d'aspiration (19), la deuxième ouverture (12) l'ouverture de sortie (18) et la troisième ouverture (13) l'ouverture d'alimentation (17).

15. Pluralité d'unités de production de vide selon l'une des revendications 1 à 14, **caractérisée en ce que** chaque unité de production de vide (1) est dotée dans son boîtier (2) de canalisations de boîtier (4, 5, 6) qui, indépendamment du type (7a, 7b, 7c) de l'insert d'éjecteur (7) utilisé, se trouvent en communication conformément à l'affectation, compte tenu des voies d'écoulement du fluide définies pour ce type (7a, 7b, 7c), avec les ouvertures (11, 12, 13) données par l'insert d'éjecteur (7).
